# EUROPÄISCHE PATENTSCHRIFT

(11) **EP 0 758 732 B1**
(45) Veröffentlichungstag und Bekanntmachung des Hinweises auf die Patenterteilung: **04.12.2002**
(21) Anmeldenummer: 96112307.2
(22) Anmeldetag: 30.07.1996
(51) Int. Cl.: F25D 11/02

(54) **Kühlgerät**
Refrigerator
Réfrigérateur

(30) Priorität: 16.08.1995 DE 29513175 U; 29.02.1996 DE 29603716 U
(43) Veröffentlichungstag der Anmeldung: 19.02.1997
(73) Patentinhaber: LIEBHERR-HAUSGERÄTE GMBH, 88416 Ochsenhausen (DE)
(72) Erfinder: Schmid, Eugen, D-88400 Biberach-Mettenberg (DE)
(74) Vertreter: Gossel, Hans K., Dipl.-Ing.

(56) Entgegenhaltungen:
- DE-A- 2 412 669
- FR-A- 2 193 186
- FR-A- 2 541 759
- GB-A- 1 438 770
- US-A- 2 390 808
- US-A- 2 640 329

## Beschreibung

Die Erfindung betrifft ein Kühlgerät mit einem Normalkühlraum, vorzugsweise mit einem Normalkühlraum und einem Tiefkühlfach, dessen Verdampfer aus zwei in Reihe geschalteten Verdampferabschnitten mit das Kältemittel führenden Rohrabschnitten besteht, von denen der Abschnitt, in den der mit einer Steuereinrichtung versehene Kompressor das Kältemittel einleitet, dem Tiefkühlfach zugeordnet ist.

Bei üblichen Kühlgeräten mit einem Normalkühlraum und einem 3-Sterne-Tiefkühlfach sind das zusammenhängende Verdampfersystem und die Isolation des Geräts grundsätzlich so ausgelegt, daß bei normalen Umgebungstemperaturen (+16 °C bis +32 °C) das Tiefkühlfach bei bestimmten Stellungen des die Temperatur im Normalkühlraum regelnden Thermostaten mindestens -18 °C einhält, während der Normalkühlraum entsprechend der Stellung des Thermostaten Temperaturen zwischen 0 °C und +5 °C aufweisen darf. Bei beispielsweise 25 °C Umgebungstemperatur und einer Temperatur von 5 °C des Normalkühlraums bedeutet dies eine Temperaturdifferenz von der Umgebungstemperatur zum Normalkühlraum von 20 K und zum 3-Sterne-Tiefkühlfach von 43 K. Aufgrund dieser Werte ist die Stärke der Isolation um das 3-Sterne-Tiefkühlfachs des Kühlgeräts herum in der Regel ergeblich dicker als um den Normalkühlraum.

Probleme bei der Einhaltung der Mindesttemperatur von -18 °C im Tiefkühlfach ergeben sich bei tieferen Umgebungstemperaturen, da beispielsweise bei 10 °C Umgebungstemperatur die Differenz der Umgebungstemperatur zur Temperatur des Normalkühlraums mit 5 °C nur noch 5 K und zum Tiefkühlfach 28 K beträgt.

Die übliche Steuerung eines Kühlgeräts mit Tiefkühlfach erfolgt durch einen Thermostaten, dessen Temperaturfühler sich im Normalkühlraum und vorzugsweise an der Verdampferplatte befindet. Die Einschaltwerte dieses Thermostaten sind so ausgelegt, daß der Verdampferabschnitt für den Normalkühlraum in jeder Ausschaltphase des Kompressors abtaut. Hierzu muß die Temperatur an der Oberfläche des Verdampfers des Normalkühlraums mindestens über 0 °C ansteigen. Üblich sind Einschaltwerte des Thermostaten bei 3 °C bis 5 °C. Dies bedeutet, daß in dem Fall, in dem der Einschaltwert des Thermostaten beispielsweise bei 5 °C liegt, bei einem Absinken der Umgebungstemperatur unter 5 °C der Thermostat überhaupt nicht mehr einschaltet, so daß zwangsläufig die Temperatur im Tiefkühlfach ansteigt. Das Gut in dem Tiefkühlfach kann sich dann bis zum Auftauen erwärmen, so daß das Kühlgerät nicht mehr voll funktionsfähig ist. Auch bei Umgebungstemperaturen über 5 °C bis etwa 9 °C bestehen noch erhebliche Probleme, die erforderliche Mindesttemperatur im Tiefkühlfach einzuhalten, da die relative Einschaltdauer des Kompressors zu gering ist, um die für das Verdampferfach erforderliche Kälteleistung zu erbringen.

Um sicherzustellen, daß die Mindesttemperatur im Tiefkühlfach auch dann aufrechterhalten wird, wenn die Umgebungstemperatur unter die Normaltemperatur, also unter 16 °C, absinkt, ist es bekannt, die relative Einschaltdauer des Kompressors auf die mindest erforderliche Kälteleistung des Tiefkühlfachs abzustimmen. Bei zum Zwecke der Energieeinsparung stark isolierten Kühlgeräten ist der Kältebedarf für das Kühlteil sehr klein. Da der Kühlraumverdampfer mit dem Tiefkühlfachverdampfer in Reihe geschaltet ist, erhält auch der Kühlraumverdampfer infolge der auf den Kältebedarf des Tiefkühlfachs abgestimmten relativen Einschaltdauer des Kompressors eine verhältnismäßig hohe Menge von Kühlmittel. Um den Normalkühlraum nicht zu stark zu kühlen, wird daher der Kühlraumverdampfer sehr klein gemacht. Der Kühlraumverdampfer bildet neben seiner Funktion als Wärmetauscher auch die Entfeuchtungsplatte, auf der sich das Kondensat niederschlägt, so daß das auskondensierte Wasser gezielt von dem Kühlraumverdampfer in Auffangrinnen abtropfen und über diese beispielsweise zum Zwecke des Verdampfens zum Kompressor, abgeleitet werden kann.

Bei hohen Umgebungstemperaturen und/oder hoher Luftfeuchtigkeit und/oder hoher Türöffnungsfrequenz kann die durch den kleinen Kühlraumverdampfer gebildete Entfeuchtungsfläche zu klein werden, so daß es zu einer Kondensatbildung an anderen Teilen des Kühlraums kommen kann, und zwar bevorzugt an der Kühlteildecke, die sich aufgrund des benachbarten Gefrierfachs auf einer tieferen unter der Taupunkttemperatur liegenden Temperatur befinden kann, und an den Glasplatten. Bildet sich Kondensat an anderen Stellen als auf der Kühlraumverdampferplatte, kann das auskondensierte Wasser nicht gezielt abgeführt werden, sondern es tropft in unerwünschter Weise auch auf das Kühlgut.

Das Problem der unerwünschten Kondensatbildung an anderen Stellen als auf der Kühlraumverdampferplatte besteht nicht nur bei Kühlgeräten mit einem Normalkühlraum und einem Tiefkühlfach, sondern auch bei Kühlgeräten, die kein Tiefkühlfach besitzen.

Aufgabe der Erfindung ist es daher, ein Kühlgerät der eingangs angegebenen Art zu schaffen, bei dem eine zu einem Abtropfen führende Kondensatbildung an anderen Teilen des Kühlraums als dem Kühlraumverdampfer verhindert wird.

Erfindungsgemäß wird diese Aufgabe bei einem Kühlgerät der eingangs angegebenen Art dadurch gelöst, daß der dem Normalkühlraum zugeordnete Verdampfer bzw. Verdampferabschnitt aus einer Platte aus gut wärmeleitendem Material besteht, deren Größe auf die zur Entfeuchtung benötigte Fläche ausgelegt ist, und daß die Platte derart mit dem das Kältemittel führenden Rohrabschnitt verbunden ist, daß dieser bei im wesentlichen gleicher Temperaturverteilung die für den Normalkühlraum erforderliche Kälteleistung zugeführt wird.

Wird die Kühlleistung dem Normalkühlraum durch eine kleine gekühlte Fläche zugeführt, ergibt sich der Nachteil, daß die Kühlleistung pro Fläche zu groß ist. Eine derart kleine gekühlte Fläche mit hoher Kühlleistung führt dazu, daß eine Entfeuchtung im wesentlichen nur in der Umgebung der Kühlfläche erfolgt, so daß sich die Feuchtigkeit in den Bereichen des Normalkühlraums anreichert, die von der die Kühlleistung zuführenden Fläche weiter entfernt sind. Die Zuführung der Kühlleistung durch eine kleine Fläche hat weiterhin den Nachteil zur Folge, daß es zu einem Vereisen dieser Fläche kommen kann, wodurch die Kühlleistung sinkt.

Bei dem erfindungsgemäßen Kühlgerät wird die Kühlleistung pro Fläche der Verdampferplatte verringert, so daß diese die benötigte Kälteleistung mit einer verringerten Oberflächentemperatur zuführt. Nach der Erfindung wird also die dem Normalkühlraum zugeordnete Verdampferplatte einmal so groß ausgebildet, daß sie eine genügend große Entfeuchtungsfläche bildet, und zum anderen auf einer derartigen Temperatur gehalten, daß sie die benötigte Kälteleistung zuführt.

Der das Kältemittel führende Rohrabschnitt kann mit der Kühiraumverdampferplatte nur über einen Teil seiner Länge und/oder über Wärme schlechter leitendes Material verbunden sein, derart, daß dem Normalkühlraum trotz vergrößerter Platte durch thermische Abkopplung nur die erforderliche Kälteleistung zugeführt wird.

Nach einer bevorzugten Ausführungsform der Erfindung ist vorgesehen, daß der mit der Verdampferplatte des Normalkühlraums verbundene oder in dieser Platte verlaufende und das Kältemittel führende Rohrabschnitt eine der zu übertragenden Wärmeleistung entsprechende Länge aufweist. Der Rohrabschnitt kann durch Klemmverbindungen oder Verbindungen üblicher Art unmittelbar mit der Verdampferplatte verbunden oder aber auch in die Platte integriert sein, wie dies bei Roll- oder Z-Bond-Verdampferplatinen der Fall ist.

Nach einer bevorzugten Ausführungsform der Erfindung ist vorgesehen, daß der das Kältemittel führende Rohrabschnitt zumindest über einen Teil seiner Länge mit der Platte verbunden ist oder in dieser verläuft und daß die Platte mit Aussparungen oder fensterartigen Durchbrüchen versehen ist. Durch diese Aussparungen läßt sich die Gesamtfläche, die die Verdampferplatte ihrem Umriß nach einnimmt, noch weiter vergrößern, so daß der flächige Bereich, über den die Kälteleistung zugeführt wird, noch weiter vergrößert wird.

Zweckmäßigerweise ist die Platte mit Reihen von Aussparungen versehen, wobei die das Kältemittel führenden Rohrabschnitte zwischen den Reihen verlaufen.

Zweckmäßigerweise verlaufen die das Kältemittel führenden Rohrabschnitte, abgesehen von den randseitigen Reihen, nur zwischen jeder zweiten Reihe der Aussparungen. Auf diese Weise wird in jeden Abschnitt der Verdampferplatte, die mit den Reihen von Aussparungen versehen ist, nur von einer Seite her die Kälte eingeleitet, so daß es zu einer besonders guten, gleichmäßigen Temperaturverteilung über die Platte kommt.

Auskondensierte Feuchtigkeit schlägt sich auf Teilen nieder, deren Temperatur unter der Taupunkttemperatur liegt. Während der Ausschaltzeiten des Kompressors steigt die Temperatur der Verdampferplatte des Kühlraums auf über 0 °C an, was zum Abtauen der Verdampferplatte und des auf dieser verlegten Rohrabschnitts oder der Kühlraumwandungen, hinter denen der Verdampfer eingeschäumt ist, erforderlich ist. Es ist daher möglich, daß vorübergehend während der Ausschaltzeiten des Kompressors beispielsweise die Kühlteildecke eine Temperatur aufweist, die unter der der Verdampferplatte und unter der Taupunkttemperatur liegt. Dennoch darf sich während der Zeiten, in denen eventuell die Temperatur der Kühlteildecke vorübergehend unter der der Verdampferplatte liegt, sich nicht so viel Feuchtigkeit auf der Kühlteildecke niederschlagen, daß es zu einem Abtropfen kommen kann. In weiterer Ausgestaltung der Erfindung ist daher vorgesehen, daß die thermische Ankopplung des dem Normalkühlraum zugeordneten Rohrabschnitts an die Verdampferplatte des Normalkühlraums so gewählt ist, daß deren Temperatur im wesentlichen unter der Taupunkttemperatur liegt. Dabei werden die Größe der Verdampferplatte und deren thermische Ankopplung an den das Kältemittel führenden Rohrabschnitt zweckmäßigerweise so gewählt, daß sich auf der Kühlteildecke vorübergehend bildendes Kondensat wieder verdampft und sich dann auf der Verdampferplatte des Normalkühlraums niederschlägt, wenn deren Temperatur nach erneutem Anlaufen des Kompressors wieder unter der Taupunkttemperatur und der Temperatur der Kühlteildecke liegt.

Nach der Erfindung wird also die dem Normalkühlraum zugeordnete Verdampferplatte so groß ausgebildet, daß sie eine genügend große Entfeuchtungsfläche bildet, und derart thermisch an den das Kältemittel führenden Rohrabschnitt angekoppelt oder bei vollständiger wärmeleitender Verbindung mit der Verdampferplatte nur so lang ausgeführt, daß die Oberflächentemperatur der Verdampferplatte nur knapp unter dem Taupunkt liegt. Damit läßt sich in dem Normalkühlraum eine flächenmäßig deutlich vergrößerte, einen Wärmetauscher bildende Verdampferplatte anordnen oder durch eine sehr viel größere Wandfläche des Normalkühlraums, wenn der Verdampfer hinter der Kühlraumwandung eingeschäumt ist, die Kälteleistung zuführen, ohne daß die Kälteleistung für den Normalkühlraum zu groß wird und die Kühlraumtemperatur dadurch zu weit absinkt.

Ist die mit Durchbrüchen versehene Verdampferplatte hinter einer Kühlraumwandung eingeschäumt, läßt sich die Wandfläche, durch die dem Normalkühlraum die Kälteleistung zugeführt wird, deutlich vergrößern. Die Aussparungen selbst werden durch die aus einer Kunststoffplatte bestehende Wandung des Normalkühlraums geschlossen, so daß die Temperatur während der Einschaltphasen des Kompressors von den Rändern der Aussparungen zu deren mittleren Bereichen hin graduell abnimmt, so daß auch die ausgesparten Bereiche noch an der Übertragung der Kälteleistung teilhaben.

Die Anordnung der Aussparungen in der Verdampferplatte ermöglicht einmal die unmittelbare Verbindung des das Kältemittel führenden Rohrabschnitts mit dieser oder die Integration dieses Abschnitts in diese, so daß die Reproduzierbarkeit der Übertragung der Kälteleistung auf die Verdampferplatte günstiger ist als bei einer nur punktuellen Ankopplung oder einer Ankopplung nur über kurze Strecken oder isolierende Stoffe an die Verdampferplatte. Durch die Anordnung der Aussparungen in der Verdampferplatte läßt sich diese über eine gewünschte größere Fläche der Normalkühlraum-Innenwandung strecken.

Die Art der thermischen Ankopplung des Rohrabschnitts an die Verdampferplatte oder die Länge des mit der Verdampferplatte verbundenen Rohrabschnitts und die Größe der Verdampferplatte lassen sich für die unterschiedlichen Kühlgerätetypen berechnen oder auch empirisch ermitteln. In jedem Falle ist die Fläche der Verdampferplatte des Normalkühlraums so groß zu wählen, daß sie ihrer Funktion als Entfeuchtungsplatte gerecht wird, wobei die thermische Ankopplung der Entfeuchtungs- und Verdampferplatte an den das Kältemittel führenden Rohrabschnitt oder dessen Länge so vorzunehmen und zu wählen ist, daß die Kälteleistung nicht zu hoch wird und dennoch während der Einschaltphasen des Kompressors die Taupunkttemperatur unterschritten wird.

Dem Verdampfer wird das verflüssigte Kältemittel über ein Kapillarrohr zugeführt, das ein Drosselorgan bildet. Da das verflüssigte Kältemittel eine relativ hohe Temperatur aufweist, wird die das verflüssigte Kältemittel zu dem Kapillarrohr führende Leitung in der Saugleitung verlegt, über die der Kompressor das verdampfte Kältemittel aus dem Verdampfer ansaugt. Dadurch wird das verflüssigte Kältemittel gekühlt, da der in dem Saugrohr vorhandene Kältemitteldampf immer noch auf einer verhältnismäßig tiefen Temperatur liegt. Dennoch befindet sich das im Kapillarrohr entspannte Kältemittel vor diesem immer noch auf einer höheren Temperatur, so daß auch die Restwärme des Kältemittels abgeführt werden muß, was die Energiebilanz verschlechtert.

Um die Restwärme des verflüssigten Kältemittels in günstiger Weise auszunutzen, ist nach einer bevorzugten Ausführungsform der Erfindung, für die selbständiger Schutz beansprucht wird, vorgesehen, daß ein Abschnitt der verflüssigtes Kältemittel zu dem Kapillarrohr führenden Leitung in wärmeleitender Verbindung mit der Normalkühlraumverdampferplatte steht. Diese Ausgestaltung führt einmal dazu, daß dem verflüssigten Kältemittel ein Teil der Restwärme entzogen wird, was energetische Vorteile hat und zu einer Verbesserung des Wirkungsgrades führt, und daß der Kühlraumverdampferplatte Wärme zugeführt wird, so daß deren Kälteleistung in erwünschter Weise herabgesetzt wird. Diese Zuführung von Wärme zu der Kühlraumverdampferplatte ist nicht nur bei der erfindungsgemäßen Verdampferplatte zweckmäßig, die nur mit verringerter Wärmeleitung an den das Kältemittel führenden Rohrabschnitt angekoppelt ist, sondern auch bei üblichen Kühlgeräten mit 3-Sterne-Fach. Denn bei Kühlgeräten ist es bekannt, bei unter normalen Umgebungstemperaturen liegenden Umgebungstemperaturen eine Heizeinrichtung im Normalkühlraum oder hinter der Wandung des Normalkühlraums anzuordnen, die dem Normalkühlraum Wärme zuführt, wenn aufgrund der zu geringen Temperaturdifferenz zwischen der Temperatur des Normalkühlraums und der Umgebungstemperatur eine die Soll-Temperatur im Tiefkühlfach gewährleistende, relative Einschaltdauer des Kompressors nicht mehr erreicht wird. Die Zuführung von Wärme zu dem Kühlraumverdampfer durch einen Abschnitt der das verflüssigte Kältemittel führenden Leitung kann daher eine zusätzliche Heizeinrichtung im Normalkühlraum überflüssig machen.

Bei Kühlgeräten mit einem Normalkühlraum und einem Tiefkühlfach, deren Verdampfer aus zwei in Reihe geschalteten Verdampferabschnitten bestehen, ist der Übergangsbereich des Verdampfers zwischen dem Tiefkühlverdampferabschnitt und dem Normalkühlraumverdampferabschnitt, der sich im Bereich des Normalkühlraums befindet, kritisch, weil sich dieser Übergangsbereich auf einer tieferen Temperatur als die Hauptfläche des Gefrierfachverdampfers befindet, so daß dieser Übergangsteil in unerwünschter Weise zu einem Vereisen neigt. Um ein derartiges Vereisen dieses kritischen Übergangsbereichs des Verdampfers zu vermeiden, ist nach einer weiteren bevorzugten Ausführungsform der Erfindung, für die selbständiger Schutz beansprucht wird, vorgesehen, daß ein Abschnitt der verflüssigtes Kältemittel zu dem Kapillarrohr führenden Leitung im Übergangsbereich zwischen den beiden Verdampferabschnitten im oder nahe dem Normalkühlraum verlegt ist. Zweckmäßigerweise befindet sich dieser verflüssigtes Kältemittel führende Leitungsabschnitt in wärmeleitender Verbindung mit dem Übergangsbereich, so daß gewährleistet ist, daß auch dieser kritische Übergangsbereich während der Stillstandszeiten des Kompressors abtaut.

Ein Ausführungsbeispiel der Erfindung wird nachstehend anhand der Zeichnung näher erläutert. In dieser zeigt
- Fig. 1: eine perspektivische Ansicht eines Kühlgeräts, teilweise im Schnitt, der mit der erfindungsgemäß vergrößerten Entfeuchtungsverdampferplatte versehen ist,
- Fig. 2: eine Draufsicht auf eine hinter der Rückwand des Normalkühlraums eingeschäumte und mit Aussparungen versehene Verdampferplatte,
- Fig. 3: eine Rückansicht eines üblichen Kühlgeräts mit einem Normalkühlraum und einem Tiefkühlfach und
- Fig. 4: einen Schnitt durch das Kühlgerät längs der Linie II-II in Fig. 3.

Das anhand der Fig. 3 und 4 schematisch dargestellte Kühlgerät üblicher Art besteht aus einem Gehäuse 1 mit Außenschale und Innenschale, wobei der Zwischenraum zwischen den Schalen zur Wärmeisolierung mit einem Polyurethanschaum ausgeschäumt ist. Der U-förmig gebogene, dem Tiefkühlfach 2 zugeordnete Verdampferabschnitt 3 ist hinter der Schale des Tiefkühlfachs angeordnet und eingeschäumt. Auch der dem Normalkühlraum 4 zugeordnete Verdampferabschnitt 5 ist hinter der inneren Normalkühlraumschale eingeschäumt. Beide Verdampferabschnitte 3, 5 sind aus einer gemeinsamen Roll- oder Z-Bond-Verdampfer-Platine herausgebogen und durch einen schmalen Platinenstreifen 6 miteinander verbunden, in dem die Leitungen angeordnet sind, durch die die beiden Verdampferabschnitte in Reihe miteinander geschaltet sind.

Hinter der Rückwand des Kühlgeräts ist in üblicher Weise der Verflüssiger 7 angeordnet und in einer Nische des Kühlgerätegehäuses befindet sich der Kompressor 8. Auf dem Kühlraumverdampferabschnitt ist ein Thermostat 9 angeordnet, der die Einschaltfrequenz des Kompressors steuert.

Bei dem aus den Fig. 3 und 4 ersichtlichen bekannten Kühlgerät ist nur eine sehr kleine Entfeuchtungsfläche vorgesehen, die durch den Bereich der Rückwand des Normalkühlraums gebildet wird, hinter der sich der Normalkühlraumverdampferabschnitt befindet. Bei einem Kühlgerät dieser Art kann sich infolgedessen bei hohen Umgebungstemperaturen und/oder hoher Feuchte und/oder hoher Türöffnungsfrequenz Kondensat an der Kühlteildecke unterhalb des Tiefkühlfachs oder auch an Glasplatten bilden, so daß Wasser abtropfen kann.

Aus Fig. 3 ist ein Kühlschrank ersichtlich, bei dem eine entsprechend dem geringen Kältebedarf des Normalkühlraums in ihrer Größe verringerte Verdampferplatte 10 in dem Normalkühlraum angeordnet ist, deren untere Kante durch die gestrichelte Linie 11 bezeichnet ist. Obwohl bei einer in dem Normalkühlraum frei hängend angeordneten Verdampferplatte deren Vorderseite und deren Rückseite als Entfeuchtungsflächen wirksam sind, reicht die gesamte Größe der Entfeuchtungsfläche wegen des verkleinerten Normalkühlraumverdampfers nicht aus, um den Normalkühlraum vollständig zu entfeuchten und eine Kondensatbildung beispielsweise an der Normalkühlraumdecke zu verhindern.

Um unter allen Bedingungen eine ausreichende Entfeuchtung des Normalkühlraums sicherzustellen, ist die Normalkühlraumverdampferplatte 10 um die gestrichelt gekennzeichnete Verdampferplatte 12 vergrößert, der sich an die gestrichelt eingezeichnete Unterkante der Verdampferplatte 10 einstückig anschließt. Um durch diese Art der Vergrößerung der Verdampferplatte die Kälteleistung für den Normalkühlraum nicht unzulässig zu steigern, ist die Verdampferplatte 10, 12 nur an den durch eingezeichnete Kreuze 13 gekennzeichneten Punkten mit der Verdampferplatte verbunden.

Die nur punktweise oder abschnittweise Verbindung der das Kältemittel führenden Rohrschlange 14 mit der Entfeuchtungsverdampferplatte 10, 12 kann in üblicher Weise durch Punktschweißung, Verkrimpen, Verkleben oder durch Klemmverbindungen erfolgen.

Unter der Entfeuchtungsverdampferplatte 10, 12 sind in üblicher Weise Rinnen zum Auffangen und Abführen des abtropfenden Wassers vorgesehen.

Aus Fig. 4 ist eine schematische Draufsicht auf eine hinter der Rückwand eines Normalkühlraums eingeschäumte Verdampferplatte 15 ersichtlich. Diese besteht aus einer sogenannten Roll- oder Z-Bond-Verdampferplatine, in der etwa mit rechteckigem Verlauf der das Kältemittel führende Rohrabschnitt 16 angeordnet ist. Die Platine ist mit vier Reihen von nebeneinander liegenden rechteckigen Aussparungen 17 versehen. Dabei verlaufen die waagerechten Zweige der Rohrabschnitte 16 in der Weise zwischen den Reihen der Aussparungen 17, daß jeder Reihe die Kälteleistung jeweils nur von einem horizontalen Zweig des Rohrabschnitts 16 zugeführt wird. Der Einfluß der vertikalen Zweige des Rohrabschnitts wird hierbei vernachlässigt. Dieser könnte auch durch diese einfassende seitliche, spaltförmige Ausnehmungen gemindert werden. Um zu gewährleisten, daß jede Reihe der Aussparungen 17 ihre Kälteleistungen im wesentlichen nur jeweils von einem horizontalen Zweig des Rohrabschnitts erhält, verlaufen diese bei einer Platine mit vier Reihen von Aussparungen zwischen der ersten und zweiten sowie zwischen der dritten und vierten Reihe, so daß sie von dem oberen und unteren Rand jeweils einen Abstand von a und voneinander einen Abstand von aa aufweisen.

## Patentansprüche

1. Kühlgerät mit einem Normalkühlraum, und einem Tiefkühlfach, dessen Verdampfer aus zwei in Reihe geschalteten Verdampferabschnitten mit das Kältemittel führenden Rohrabschnitten besteht, von denen der Abschnitt, in den der mit einer Steuereinrichtung versehene Kompressor das Kältemittel einleitet, dem Tiefkühlfach zugeordnet ist,
**dadurch gekennzeichnet,**
**daß** der dem Normalkühlraum zugeordnete Verdampfer bzw. Verdampferabschnitt aus einer Platte aus gut wärmeleitendem Material besteht, deren Größe auf die zur Entfeuchtung benötigte Fläche ausgelegt ist, und
**daß** die Platte derart mit dem das Kältemittel führenden Rohrabschnitt verbunden ist, daß dieser bei im wesentlichen gleicher Temperaturverteilung die für den Normalkühlraum erforderliche Kälteleistung zugeführt wird.

2. Kühlgerät nach Anspruch 1, **dadurch gekennzeichnet, daß** der das Kältemittel führende Rohrabschnitt mit der Kühlraumverdampferplatte nur über einen Teil seiner Länge und/oder über Wärme schlechter leitendes Material verbunden ist, derart, daß dem Normalkühlraum trotz der vergrößerten Platte durch thermische Abkopplung nur die erforderliche Kälteleistung zugeführt wird.

3. Kühlgerät nach Anspruch 1, **dadurch gekennzeichnet, daß** der mit der Kühlraumverdampferplatte verbundene oder in dieser Platte verlaufende Rohrabschnitt eine der zu übertragenden Kälteleistung entsprechende Länge aufweist.

4. Kühlgerät nach Anspruch 1, **dadurch gekennzeichnet, daß** der das Kältemittel führende Rohrabschnitt mit der Kühlraumverdampferplatte zumindest über einen Teil seiner Länge verbunden ist oder in dieser verläuft und daß die Platte mit Aussparungen oder fensterartigen Durchbrüchen versehen ist.

5. Kühlgerät nach Anspruch 3 oder 4, **dadurch gekennzeichnet, daß** die Kühlraumverdampferplatte mit Reihen von Aussparungen versehen ist und Teile des mit dieser verbundenen Rohrabschnitts zwischen den Reihen verlaufen.

6. Kühlgerät nach Anspruch 5, **dadurch gekennzeichnet, daß** Teile der Rohrabschnitte, abgesehen von den randseitigen Reihen, nur zwischen jeder zweiten Reihe verlaufen.

7. Kühlgerät nach einem der Ansprüche 1 bis 6, **dadurch gekennzeichnet, daß** die Verdampferplatte hinter mindestens einer Wandung des Normalkühlraums, vorzugsweise hinter der Rückwandung, eingeschäumt ist.

8. Kühlgerät nach einem der Ansprüche 1 bis 7, **dadurch gekennzeichnet, daß** die thermische Ankopplung des dem Normalkühlraum zugeordneten Rohrabschnitts an die Normalkühlraumverdampferplatte oder dessen mit dieser verbundene Länge so gewählt ist, daß die Temperatur der Normalkühlraumverdampferplatte bzw. die Temperatur der Normalkühlraumwand, hinter der die Verdampferplatte eingeschäumt ist, im wesentlichen unter der Taupunkttemperatur liegt.

9. Kühlgerät nach einem der vorhergehenden Ansprüche, **dadurch gekennzeichnet, daß** ein Abschnitt der verflüssigtes Kältemittel zu dem Kapillarrohr führenden Leitung in wärmeleitender Verbindung mit der Normalkühlraumverdampferplatte steht.

10. Kühlgerät nach einem der vorhergehenden Ansprüche, **dadurch gekennzeichnet, daß** ein Abschnitt der verflüssigtes Kältemittel zu dem Kapillarrohr führenden Leitung im Übergangsbereich zwischen den beiden Verdampferabschnitten im oder nahe dem Kühlraum verlegt ist und in wärmeleitender Verbindung mit diesem Übergangsbereich steht.

## Claims

1. Refrigerator comprising a normal cooling space and a deep-freeze section, whose evaporator consists of two series-connected evaporator portions with tube portions carrying the refrigerant, of which the portion into which the compressor provided with a control means introduces the refrigerant is associated to the deep-freeze section,
**characterized in**
**that** the evaporator or evaporator portion associated to the normal cooling space consists of a plate made of a material with good thermal conductivity, the size of which plate being adapted to the area required for dehumidification, and
**that** the plate is connected with the tube portion carrying the refrigerant such that the refrigerating capacity required for the normal cooling space is supplied to said plate with substantially the same temperature distribution.

2. The refrigerator as claimed in claim 1, **characterized in that** the tube portion carrying the refrigerant is connected with the cooling space evaporator plate only via part of its length and/or via material having a poorer thermal conductivity such that despite the enlarged plate only the required refrigerating capacity is supplied to the normal cooling space due to thermal uncoupling.

3. The refrigerator as claimed in claim 1, **characterized in that** the tube portion connected with the cooling space evaporator plate or extending in said plate has a length corresponding to the refrigerating capacity to be transmitted.

4. The refrigerator as claimed in claim 1, **characterized in that** the tube portion carrying the refrigerant is connected with the cooling space evaporator plate at least via part of its length or extends inside the same, and that the plate is provided with recesses or window-like openings.

5. The refrigerator as claimed in claim 3 or 4, **characterized in that** the cooling space evaporator plate is provided with rows of recesses and parts of the tube portion connected with the same extend between the rows.

6. The refrigerator as claimed in claim 5, **characterized in that** apart from the marginal rows parts of the tube portions only extend between every second row.

7. The refrigerator as claimed in any of claims 1 to 6, **characterized in that** the evaporator plate is embedded in foam behind at least one wall of the normal cooling space, preferably behind the rear wall.

8. The refrigerator as claimed in any of claims 1 to 7, **characterized in that** the thermal coupling of the tube portion associated to the normal cooling space to the normal cooling space evaporator plate or the length thereof connected with the same is chosen such that the temperature of the normal cooling space evaporator plate or the temperature of the normal cooling space wall, behind which the evaporator plate is embedded in foam, substantially lies below the dew point temperature.

9. The refrigerator as claimed in any of the preceding claims, **characterized in that** a portion of the line delivering liquefied refrigerant to the capillary tube is in heat-conducting connection with the normal cooling space evaporator plate.

10. The refrigerator as claimed in any of the preceding claims, **characterized in that** a portion of the line delivering liquefied refrigerant to the capillary tube is disposed in the transition region between the two evaporator portions in or close to the cooling space and is in heat-conducting connection with this transition region.

## Revendications

1. Appareil de réfrigération avec une enceinte de réfrigération normale et avec un compartiment de congélation dont l'évaporateur est constitué de deux sections d'évaporation montées en série avec des tronçons tubulaires guidant le fluide frigorigène, dont le tronçon dans lequel le compresseur pourvu d'une installation de commande introduit le fluide frigorigène, est associé au compartiment de congélation, **caractérisé en ce que** l'évaporateur respectivement la section d'évaporation associée à l'enceinte de réfrigération normale est constitué d'une plaque d'un matériau bon conducteur de chaleur dont la grandeur est conçue en fonction de la face requise pour la déshumidification, et
**en ce que** la plaque est reliée de telle sorte au tronçon tubulaire guidant le fluide frigorigène qu'il est acheminé à celle-ci, avec une répartition de température sensiblement égale, la capacité frigorifique requise pour l'enceinte de réfrigération normale.

2. Appareil de réfrigération selon la revendication 1, **caractérisé en ce que** le tronçon tubulaire guidant le fluide frigorigène est relié à la plaque d'évaporation de l'enceinte de réfrigération seulement sur une partie de sa longueur et/ou par un matériau conduisant moins bien la chaleur de telle sorte qu'il est acheminé à l'enceinte de réfrigération normale, en dépit de la plaque agrandie, par découplage thermique, seulement la capacité frigorifique requise.

3. Appareil de réfrigération selon la revendication 1, **caractérisé en ce que** le tronçon tubulaire relié à la plaque d'évaporation de l'enceinte de refroidissement ou s'étendant dans cette plaque a une longueur correspondant à la capacité frigorifique à transférer.

4. Appareil de réfrigération selon la revendication 1, **caractérisé en ce que** le tronçon tubulaire guidant le fluide frigorigène est relié à la plaque d'évaporation de l'enceinte de réfrigération au moins sur une partie de sa longueur ou s'étend dans celle-ci, et **en ce que** la plaque est pourvue d'évidements ou de perçages semblables à des fenêtres.

5. Appareil de réfrigération selon la revendication 3 ou 4, **caractérisé en ce que** la plaque d'évaporation de l'enceinte de réfrigération présente des rangées d'évidements, et **en ce que** des parties du tronçon tubulaire relié à celle-ci s'étendent entre les rangées.

6. Appareil de réfrigération selon la revendication 5, **caractérisé en ce que** des parties du tronçon tubulaire, à part les rangées au côté des bords, s'étendent seulement entre chaque deuxième rangée.

7. Appareil de réfrigération selon l'une des revendications 1 à 6, **caractérisé en ce que** la plaque d'évaporation est réalisée par moussage derrière au moins une paroi de l'enceinte de réfrigération normale, de préférence derrière la paroi arrière.

8. Appareil de réfrigération selon l'une des revendications 1 à 7, **caractérisé en ce que** le couplage thermique du tronçon tubulaire associé à l'enceinte de réfrigération normale à la plaque d'évaporation de l'enceinte de réfrigération normale ou à la longueur reliée à celle-ci est sélectionné de telle sorte que la température de la plaque d'évaporation de l'enceinte de réfrigération normale respectivement la température de la paroi de l'enceinte de réfrigération normale, derrière laquelle la plaque d'évaporation est réalisée par moussage, se situe sensiblement sous la température du point de condensation.

9. Appareil de réfrigération selon l'une des revendications précédentes, **caractérisé en ce qu'**un tronçon du conduit menant l'agent frigorigène liquéfié au tube capillaire est en liaison de conduction de chaleur avec la plaque d'évaporation de l'enceinte de réfrigération normale.

10. Appareil de réfrigération selon l'une des revendications précédentes, **caractérisé en ce qu'**un tronçon du conduit menant de l'agent frigorigène liquéfié au tube capillaire est posé dans la zone de transition entre les deux tronçons d'évaporation dans ou à proximité de l'enceinte de réfrigération et est en liaison de conduction de chaleur avec cette zone de transition.
